# EUROPÄISCHE PATENTSCHRIFT

(11) **EP 3 683 162 B1**
(45) Veröffentlichungstag und Bekanntmachung des Hinweises auf die Patenterteilung: **07.09.2022**
(21) Anmeldenummer: 19170269.5
(22) Anmeldetag: 18.04.2019
(51) Int. Cl.: B65D 19/04, B65D 19/18, B65D 21/04

(54) **DREHSTAPELPALETTENBEHÄLTER**
ROTATING STACK PALETTE CONTAINER
CONTENANT ROTATIF POUR PALETTE DE GERBAGE

(30) Priorität: 17.01.2019 EP 19152320
(43) Veröffentlichungstag der Anmeldung: 22.07.2020
(73) Patentinhaber: Schoeller Allibert GmbH, 19057 Schwerin (DE)
(72) Erfinder: HUIZINGH, John, 9541 AH Vlagtwedde (NL); VOS, Theodoor Henk Vincent, 7881 RN Emmer-Compascuum (NL)
(74) Vertreter: Winter, Brandl - Partnerschaft mbB

(56) Entgegenhaltungen:
- WO-A1-2007/128043
- DE-U1- 20 215 449
- DE-U1-202013 100 968
- US-A- 4 386 700
- US-A- 4 416 374

## Beschreibung

### Technisches Gebiet

Die vorliegende Offenbarung betrifft einen wahlweise nestbaren bzw. ineinandersetzbaren und stapelbaren Palettenbehälter, insbesondere einen Großladungsträger, mit einem Boden, Seitenwänden, die sich vom Boden aus zu einem umlaufenden Behälterrand konisch und/oder in Stufen erweitern, und sich unterhalb des Bodens erstreckenden Kufen.

### Stand der Technik

Aus DE 20 2013 100 968 U1 drehstapelbarer Palettenbehälter bekannt, der sich zur Behälteröffnung hin aufweitende Seitenwände aufweist, die derart ausgebildet sind, dass in einer relativen Orientierung zweier baugleicher unbefüllter Palettenbehälter ein Ineinandersetzen der Palettenbehälter zur Verringerung des Transportvolumens beim Leertransport ermöglicht ist und in einer anderen relativen Orientierung sich untere Abschnitte der Seitenwände eines der beiden Palettenbehälter auf oberen Abschnitten der Seitenwände des anderen Palettenbehälter abstützen können und somit ein Aufeinanderstapeln der Palettenbehälter ermöglicht ist. Bei dem Behälter gemäß DE 20 2013 100 968 U1 wird die Drehstapelbarkeit mittels an Außenseiten der Seitenwänden vorgesehener Vorsprünge und mittels entsprechender Einbuchtungen an Innenseiten der Seitenwände umgesetzt.

Problem bei dem Palettenbehälter gemäß DE 20 2013 100 968 U1 ist, dass sich die unterschiedlich ausgeformten Vorsprünge optisch nur unmerklich unterscheiden, weshalb sich bei widrigen Lichtbedingungen und/oder für Personen mit eingeschränkter Sehleistung die Orientierung des Palettenbehälter nur schwer erkennen lässt. So kann ein Palettenbehälter versehentlich in einen baugleichen Palettenbehälter genestet werden, obwohl eigentlich ein Aufeinanderstapeln beabsichtigt ist. Ist dabei der untere Palettenbehälter teilweise mit Inhalt gefüllt, kann der Inhalt beschädigt werden.

In US 4,416,374 A ist ein Behälter ohne Kufen offenbart, an dessen Boden Kanäle ausgeformt sind, die den Einsatz eines Gabelstaplers ermöglichen.

In DE 202 15 449 U1 ist ein mit abnehmbaren Kufen ausgestatteter Behälter offenbart, welcher keine Drehstapelfunktion aufweist.

### Offenbarung der Erfindung

Aufgabe der vorliegenden Erfindung ist es vor diesem Hintergrund, einen drehstapelbaren Palettenbehälter bereitzustellen, dessen Handhabbarkeit verbessert ist.

Diese Aufgabe wird durch die Merkmale des unabhängigen Anspruchs 1 gelöst. Vorteilhafte Weiterbildungen sind Gegenstand der Unteransprüche.

Erfindungsgemäß ist ein Palettenbehälter vorgesehen, der einen, insbesondere rechteckförmigen, Boden, und Seitenwände, die sich vom Boden aus zu einem Behälterrand erstrecken aufweist. Insbesondere weist der Behälter auch ein sich unterhalb des Bodens erstreckendes, palettenförmiges, für einen Eingriff einer Gabel eines Hubstaplers oder anderen Flurförderzeugs angepasstes Bodenteil auf.

Die Seitenwänden erstrecken sich konisch und/oder in Stufen aufweitend vom Boden aus nach oben zu einem umlaufenden Behälterrand hin.

Vom Boden aus erstrecken sich nach unten, insbesondere zwei zumindest abschnittsweise parallel zueinander verlaufende Kufen. Die Kufen weisen jeweils zumindest zwei Eingriffsöffnungen auf, welche einen Eingriff einer Gabel eines Hubstaplers oder anderen Flurförderzeugs ermöglichen.

Der Boden und die Seitenwände sind derart geformt, dass der Palettenbehälter in einen gleich orientierten baugleichen Palettenbehälter nestbar ist und auf einen gegenüber dem Palettenbehälter lediglich bezüglich einer Vertikalachse des Palettenbehälters bzw. einer Vertikalachse des baugleichen Palettenbehälters um 180° verdrehten baugleichen Palettenbehälter stapelbar ist.

Die Vertikalachse des Palettenbehälters erstreckt sich insbesondere senkrecht zum Boden. Insbesondere erstreckt sich die Vertikalachse durch einen Mittelpunkt des Bodens.

Der Palettenbehälter zeichnet sich dadurch aus, dass die Außenkontur der Kufen der Außenkontur der Seitenwände folgt. Insbesondere kann die Außenkontur der Kufen der Außenkontur der Seitenwände zumindest abschnittsweise bündig folgen. Alternativ oder zusätzlich kann die Außenkontur der Kufen der Außenkontur der Seitenwände insofern folgen, als diese Außenkonturen zumindest abschnittsweise geometrisch ähnliche Form aufweisen. Das heißt bzw. dabei ist auch möglich, dass zwischen den Kufen und den Seitenwänden ein Absatz ausgebildet ist.

Mit Außenkontur ist insbesondere die Silhouette einer bezüglich der Vertikalachse des Palettenbehälters nach außen gerichteten Fläche bzw. der Umriss einer von der Vertikalachse des Palettenbehälters abgewandten Fläche in einer zum Boden parallelen Schnittansicht gemeint.

"Dass die Außenkontur der Kufen der Außenkontur der Seitenwände folgt" heißt insbesondere, dass die Form der Außenkontur zumindest eines Großteils der Kufen der Form der Außenkontur zumindest eines Großteils der jeweils zur Kufe benachbarten Seitenwand entspricht bzw. im geometrischen Sinne ähnlich ist.

"Bündig" heißt insbesondere, dass die Form der Außenkontur der Kufen in einem zu den Seitenwänden unmittelbar benachbarten Bereich der Form der Außenkontur der Seitenwände in einem zu den Kufen unmittelbar benachbarten Bereich entspricht.

Anders ausgedrückt weisen die Seitenwände Seitenwandrücksprünge oder Einbuchtungen auf, die bezüglich eines benachbarten, im Wesentlichen parallelen, Abschnitts der entsprechenden Seitenwand in Richtung zu einem Behälterinnenbereich, sprich nach innen, versetzt sind, wobei der Behälterinnenbereich in diesem Zusammenhang der Bereich ist, welcher sich innerhalb der Seitenwände oberhalb des Bodens erstreckt. Anders ausgedrückt weisen die Seitenwände Seitenwandrücksprünge bzw. Einbuchtungen und nicht nach innen versetzte Seitenwandabschnitte auf. Die Seitenwandrücksprünge bzw. die Einbuchtungen schränken die Drehsymmetrie des Palettenbehälters derart ein, dass der Palettenbehälter in der Art eines Drehstapelbehälters in einer relativen Orientierung (erste relative Orientierung) auf einem baugleichen Palettenbehälter stapelbar und in einer anderen relativen Orientierung (zweite relative Orientierung) in einen baugleichen Palettenbehälter nestbar ist. Der Palettenbehälter kann von der erste relativen Orientierung, in welcher der Palettenbehälter und der baugleiche Palettenbehälter gegengleich orientiert sind, durch eine Drehung um 180° um seine Vertikalachse in die zweite relative Orientierung gebracht werden, in welcher der Palettenbehälter und der baugleiche Palettenbehälter gleich orientiert sind. In der ersten relativen Orientierung befinden sich nicht nach innen versetzte Abschnitte der Seitenwände oberhalb entsprechender Seitenwandrücksprünge bzw. Einbuchtungen des baugleichen Palettenbehälters. In der zweiten relativen Orientierung sind die Seitenwandrücksprünge bzw.

### Einbuchtungen des Palettenbehälters in entsprechenden

Seitenwandrücksprüngen bzw. Einbuchtungen des baugleichen Palettenbehälters eingebettet und sind nicht nach innen versetzte Seitenwandabschnitte des Palettenbehälters in entsprechenden nicht nach innen versetzten Seitenwandabschnitten des baugleichen Palettenbehälters eingebettet. Die Kufen weisen jeweils an einer vom Behälterinnenbereich abgewandten, sich quer, insbesondere senkrecht, zum Boden und entlang bzw. zumindest größtenteils parallel zu einer Längserstreckungsrichtung der jeweiligen Kufe erstreckenden Fläche zumindest einen Kufenrücksprung auf, welcher sich unterhalb eines der Seitenwandrücksprünge befindet. Die Kufenrücksprünge und die Seitenwandrücksprünge sind jeweils zumindest größtenteils rinnenförmig ausgebildet. Der Kufenrücksprung einer der Kufen und der entsprechende Seitenwandrücksprung gehen ineinander über. Anders ausgedrückt bilden der Kufenrücksprung einer der Kufen und der entsprechende Seitenwandrücksprung zusammen eine rinnenförmige Struktur.

Der Vorteil eines erfindungsgemäßen Palettenbehälters ist, dass dessen Orientierung einfach ertastbar ist, indem mit einer Hand entlang einer Außenfläche einer der Kufen gefahren wird.

Gemäß der Erfindung weisen die beiden Kufen jeweils eine Außenkante mit jeweils zumindest einem s-förmigen Abschnitt auf. Jede der Außenkanten der Kufen weist zueinander parallel versetzte geradlinige Abschnitte und einen die zueinander parallel versetzten Abschnitte verbindenden geschwungenen Übergangsabschnitt auf. Die Form des s-förmigen Abschnitts einer jeweiligen Kufe entspricht der Form eines zum Boden parallelen Querschnitts eines Teils der benachbarten Seitenwand. Die beiden geradlinigen Abschnitte einer Kufe sind parallel zu einem Rand des Bodens und einer der geradlinigen Abschnitte erstreckt sich näher am Behälterinnenbereich als der andere geradlinige Abschnitt.

Durch Vorsehen einer Kante kann das Abtasten der Außenkontur der entsprechenden Kufe in vorteilhafterweise geführt werden.

Die zumindest zwei s-förmigen Abschnitte der Außenkanten der Kufen können derart ausgebildet sein, dass sie sich in einer gemeinsamen (imaginären) Ebene erstrecken.

Durch solch eine einheitliche Anordnung der s-förmigen Abschnitte kann die Orientierung des Palettenbehälters von zwei Seiten aus in gleichartiger und damit einfacher denn gewohnter Weise abgetastet werden.

In der gemeinsamen Ebene der zumindest zwei s-förmigen Abschnitte der Außenkanten der Kufen können sich auch sich vom Boden abgewandte Unterseiten der Kufen erstrecken. Anders ausgedrückt sind untere Außenkanten des Palettenbehälters abschnittsweise s-förmig ausgebildet.

Durch solch eine Anordnung der s-förmigen Abschnitte an einer Unterseite des Palettenbehälters ist ein Abtasten des Palettenbehälters auch dann möglich, wenn der Palettenbehälter durch ein Flurförderzeug angehoben ist.

Die Außenkanten der Kufen können jeweils zwei sich in einer gemeinsamen (imaginären) Gerade erstreckende Endabschnitte aufweisen. Insbesondere können die Endabschnitte der jeweiligen Kufe jeweils im Bereich einer Ecke des Bodens angeordnet sein.

Durch solch eine Anordnung der Endabschnitte der Außenkante der jeweiligen Kufe ist es möglich, ein definiertes Kippen in einer sich senkrecht zur Außenkante erstreckenden Ebene zu gewährleisten.

An dem umlaufenden Behälterrand können Auflagevertiefungen vorgesehen sein, auf welchen sich bei einer Stapelung eines baugleichen Palettenbehälters auf den Palettenbehälter untere Auflagebereiche der Kufen des baugleichen Palettenbehälters abstützen und in welche sich bei einer Stapelung eines baugleichen Palettenbehälters auf den Palettenbehälter die unteren Auflagebereiche der Kufen des baugleichen Palettenbehälters eintauchen können. Dabei können sich untere Flächen der Auflagevertiefungen in einer gemeinsamen (imaginären) Ebene erstrecken und können sich untere Flächen der Eingriffsöffnungen in einer (anderen) gemeinsamen (imaginären) Ebene erstrecken. Eine Tiefe der Auflagevertiefungen des Palettenbehälters kann derart bestimmt sein, dass sie kleiner oder gleich einem Abstand zwischen der gemeinsamen Ebene der unteren Fläche der Eingriffsöffnungen des Palettenbehälters und der gemeinsamen Ebene der unteren Flächen der Auflagebereiche der Kufen des Palettenbehälters ist.

Anders ausgedrückt ist der Palettenbehälter derart ausgebildet, dass die Tiefe der Auflagevertiefungen sowie der Abstand zwischen der gemeinsamen Ebene der unteren Flächen der Eingriffsöffnungen und der gemeinsamen Ebene der unteren Flächen der Auflagebereiche der Kufen gewährleisten, dass sich die unteren Flächen der Eingriffsöffnungen nicht unterhalb einer oberen Kante des Behälterrands eines baugleichen Palettenbehälters befinden, wenn der Palettenbehälter auf den baugleichen Palettenbehälters gestapelt wird.

Sind die Auflagevertiefungen und die Kufen derart ausgebildet, ist es in vorteilhafter Weise möglich, ein versehentliches Abstellen des Palettenbehälters auf einen gefüllten baugleichen Palettenbehälter in der eigentlich zum Nesten vorgesehene zweiten relativen Orientierung durch Abtasten der Differenz zwischen einer der unteren Flächen der Eingriffsöffnungen des Palettenbehälters und der oberen Kante des Behälterrands des gefüllten baugleichen Palettenbehälters zu erkennen.

Der Behälterrand kann zum Behälteräußeren hin vorkragend ausgebildet sein. Weiter bevorzugt kann der vorkragende Behälterrand zumindest an zwei gegenüberliegenden Seiten um mehr als 10 mm vorkragen, sodass besagter vorkragender Rand von einer Seite für einen Eingriff einer Gabel eines Hubstablers oder anderen Flurförderzeugs angepasst ist.

Gemäß einem bevorzugten Aspekt der Erfindung kann an einer Unterseite des Behälterrands zumindest eine Griffmulde vorgesehen sein, die so orientiert ist, dass von unten in die Griffmulde gegriffen werden kann.

Durch Vorsehen der Griffmulden kann der in einen baugleichen Palettenbehälter genestete Palettenbehälter manuell von dem baugleichen Palettenbehälter getrennt werden.

An einem oberen Ende der zumindest einen Griffmulde kann zumindest eine Öffnung vorgesehen sein, die sich von der Griffmulde aus in Richtung weg von dem durch den Boden und die Seitenwände eingegrenzten Behälterinnenbereich, sprich nach außen, erstreckt, so dass bei einer Kopfüberlagerung des Palettenbehälters in der Griffmulde gesammeltes Wasser zumindest teilweise zu einer Außenseite des Palettenbehälters abführbar ist.

Durch Vorsehen der Öffnungen in den Griffmulden kann die Trocknung des Palettenbehälters nach dem Reinigen verbessert werden.

Die zumindest eine Öffnung einer jeweiligen Griffmulde kann sich von der Griffmulde aus zumindest teilweise auch nach oben erstreckt.

Dadurch kann die Trocknung des Palettenbehälters nach dem Reinigen weiter verbessert werden.

Der vorkragende Behälterrand kann als eine Rippenstruktur, insbesondere als eine Anzahl von Rippenkränzen, ausgebildet sein.

Durch einen solch ausgebildeten Behälterrand kann der erfindungsgemäße Palettenbehälter in Leichtbauweise umgesetzt sein.

Die zumindest eine Griffmulde kann durch eine u-förmig verlaufende Rippe der Rippenstruktur gebildet sein. Die Öffnung der u-förmig verlaufenden Rippe kann nach unten gerichtet sein. Die u-förmig verlaufende Rippe kann einen vom Behälterinnenbereich abgewandten Rand aufweisen, an welchen sich eine Außenwand anschließt. Die Außenwand und die u-förmig verlaufende Rippe können derart ausgebildet sein, dass sie zusammen die Griffmulde einhegen.

Zumindest eine der Seitenwände des Behälters kann an ihrer Außenseite einen Stoßfänger bzw. -dämpfer aufweisen, der in Behälterhöhenrichtung betrachtet unterhalb des Behälterrandes und vorzugsweise von diesem beabstandet angeordnet ist und von besagter Außenseite zumindest so weit vorspringt, dass er eine (imaginäre) Ebene, die zwischen einer Außenkante des Bodens und einer, insbesondere unteren, Außenkante des Behälterrandes der zumindest einen Seitenwand aufgespannt wird, tangiert oder schneidet.

Durch eine solche konstruktive Auslegung trifft bei einer Kippbewegung des Behälters um die zugehörigen Außenkante des Bodens der Stoßfänger vor dem Behälterrand auf einem ebenen Boden auf. Zudem kann der Stoßfänger konstruktiv dazu ausgelegt und angepasst sein, einen seitlich auf den Behälter wirkenden Stoß unter elastischer und/oder plastischer Verformung zumindest teilweise zu dissipieren, d.h. der Stoßfänger kann in seiner Struktur und/oder seiner Materialauswahl dazu angepasst sein, bei einem Aufprall auftretende Energien bspw. durch innere Reibungsverluste aufzunehmen.

Gemäß einem weiter bevorzugten Aspekt der Erfindung kann der Stoßfänger hohl ausgeführt sein oder es kann zwischen Stoßfänger und der Außenfläche der zugehörigen Seitenwand eine lichte Weite ausgebildet sein. Besonders bevorzugt kann der zumindest eine Stoßfänger hohlprofilförmig ausgebildet sein, insbesondere zusammen mit der abgeschirmten Seitenwand einen Hohlraum bzw. einen lichten Raum einschließen. Das Vorsehen eines Hohlraums bzw. eines lichten Raumes zwischen Stoßfänger und der durch diesen abgeschirmten Seitenwand ermöglicht es, einen bestimmten Verformungsweg bzw. eine Knautschzone zu definieren, auf welchem der Stoßfänger sich verformen und somit Aufprallenergie dissipieren kann.

Gemäß einem weiter bevorzugten Ausführungsbeispiel der Erfindung kann der zumindest eine Stoßfänger in Behälterhöhenrichtung gesehen im oberen Drittel des Behälters angeordnet sein, insbesondere mit einem Abstand von 180 bis 240 mm zum oberen Behälterrand.

Gemäß einem bevorzugten Ausführungsbeispiel der Erfindung können die Seitenwände sich vom Boden aus in Richtung Behälterrand, insbesondere konisch und/oder in Stufen, aufweitend erstrecken. Der sich in Behälterhöhenrichtung erweiternde Behälterquerschnitt ermöglicht ein Nesten bzw. Ineinanderschachteln mehrerer baugleicher Behälter. Bei solchen nestbaren Behältern ist ein Stoßfänger besonders von Vorteil, da der Rand aufgrund der konischen Form der Wände besonders exponiert ist.

Gemäß einer bevorzugten Ausführungsform kann der Stoßfänger so ausgelegt sein, dass er in bodenparalleler Richtung nicht weiter vorspringt als die Außenkante des Behälterrandes der durch ihn geschützten/abgeschirmten Behälterseite, um die Außenmaße des Behälters nicht zu vergrößern. Bevorzugt kann der Stoßfänger nach außen hin bündig mit besagter Außenkante des Behälterrandes abschließen bzw. in Behälterhöhenrichtung fluchtend mit dieser angeordnet sein.

Gemäß einer bevorzugten Ausführungsform kann der Behälter vier Seitenwände aufweisen und vier Stoßfänger können jeweils in Eckbereichen des Behälters angeordnet sein. Auf diese Weise können Aufprallkräfte gut in die ohnehin verstärkten Eckbereiche eines Behälters eingeleitet werden.

Bevorzugt können die Stoßfänger an zwei einander gegenüberliegenden Seitenwänden des Behälters angeordnet sein. Es bietet sich an, bspw. bei Behältern mit im Wesentlichen rechteckförmiger Grundfläche, Stoßfänger jeweils an den längeren Seitenwänden vorzusehen, da die Behälter eher über die längere Bodenkante kippen. Bei Großladungsträgern gibt es häufig eine vorbestimmte Eingriffsrichtung bzw. Eingriffsseiten für Gabelstapler und dergleichen. In diesem Fall ist es von Vorteil, die Stoßfänger jeweils an von den Eingriffsseiten abgewandten Seitenwänden anzuordnen, da ein Stapel genesteter Behälter meist vom Gabelstapler weg kippen wird.

Gemäß einem weiter bevorzugten Aspekt der Erfindung kann der Stoßfänger einen vorbestimmten Prallabsorbtions- oder Knautschabschnitt aufweisen, der dazu ausgebildet ist, Stoßenergie bei einem Aufprall unter elastischer und/oder plastischer Verformung zu dissipieren. Es sind verschiedene Ausführungsformen solcher Prallabsorptionsabschnitte denkbar. Gemäß einem bevorzugten Ausführungsbeispiel kann der Prallabsorptionsabschnitt ein gefalteter Abschnitt des Stoßfängers sein. Gemäß einem weiteren Ausführungsbeispiel kann der Prallabsorptionsabschnitt eine gezielt eingebrachte Sollbruchstelle sein, die die Aufprallwucht dämpft. Gemäß einem weiteren Ausführungsbeispiel kann der Stoßfänger einen Elastomerabschnitt zur besseren Stoßdämpfung aufweisen.

Gemäß einer bevorzugten Ausführungsform der Erfindung kann der Stoßfänger über einen elastischen Federabschnitt, bspw. einen integralen Kunststoff-Blattfederabschnitt, am Behälter aufgehängt sein und somit federvorgespannt relativbeweglich zur Behälterseitenwand am Behälter angeordnet sein.

Gemäß einem weiter bevorzugten Aspekt kann der Stoßfänger sich zum Behälteräußeren hin bzw. in Richtung vom Behälter weg verjüngen. Auf diese Weise können Aufprallkräfte an einem vorbestimmten vergleichsweise kleinflächigen Abschnitt des Stoßfängers aufgenommen und in eine größere Fläche des Behälters verteilt werden. Gemäß einer bevorzugten Ausführungsform kann der Stoßfänger hierzu zum Behälteräußeren hin (in die vom Behälterinneren abgewandte Richtung) spitz zulaufend oder abgerundet ausgebildet sein.

Gemäß einer bevorzugten Ausführungsform der Erfindung kann der Stoßfänger behälteraußenseitig einen Vorsprung zur definierten Krafteinleitung von Aufprallkräften aufweisen, der in Richtung schräg vom Behälter weg und nach unten (in Richtung hin zum Boden) vom Stoßfänger vorspringt.

Besonders bevorzugt kann der Behälter ein Großladungsträger mit einem palettenförmigen, für einen Eingriff einer Gabel eines Hubstablers oder anderen Flurförderzeugs angepassten Bodenteil sein. In solchen Behältern wirken große Kräfte beim Umkippen von Stapeln eineinandergesetzter Behälter, sodass ein erfindungsgemäßer Stoßfänger von besonderem Vorteil ist.

Gemäß einer alternativen Ausführungsform kann der Stoßfänger als ein außenseitig der zugehörigen Seitenwand angeordneter Stoßbügel ausgebildet sein.

Gemäß einem weiter bevorzugten Aspekt der Erfindung kann der Behälter aus Kunststoff, insbesondere in einem Spritzguss- oder Rotomouldingverfahren, gefertigt sein. Besonders bevorzugt kann der Behälter stoffeinstückig gefertigt und der Stoßfänger integral an diesem angefromt sein.

### Kurzbeschreibung der Figuren

Figuren 1A und 1B sind perspektivische Darstellungen eines Behälters gemäß einer ersten Ausführungsform der Erfindung von verschiedenen Seiten;
Figuren 2A, 2B und 2C sind Darstellungen zur Veranschaulichung der Umfallkinematik eines Stapels baugleicher ineinandergesetzter Behälter gemäß dem ersten Ausführungsbeispiel;
Fig. 3 ist eine Seitenansicht eines Behälters gemäß der ersten Ausführungsform der Erfindung;
Fig. 4 ist eine Detailansicht einer ersten Ausführungsform eines Stoßfängers;
Fig. 5 ist eine Detailansicht einer zweiten Ausführungsform eines Stoßfängers;
Fig. 6 ist eine Detailansicht einer dritten Ausführungsform eines Stoßfängers;
Fig. 7 ist eine Detailansicht einer vierten Ausführungsform eines Stoßfängers;
Fig. 8 ist eine Detailansicht einer fünften Ausführungsform eines Stoßfängers; und
Fig. 9 eine perspektivische Ansicht des Behälters gemäß der ersten Ausführungsform.

### Beschreibung der Ausführungsbeispiele

Nachstehend werden Ausführungsbeispiele der vorliegenden Offenbarung auf der Basis der zugehörigen Figuren beschrieben.

Figuren 1A und 1B zeigen eine perspektivische Darstellung eines Behälters 1 gemäß einer bevorzugten Ausführungsform der Erfindung. Beim dargestellten Behälter 1 handelt es sich um einen Großladungsträger aus Kunststoff mit einem palettenförmigen Boden 2 mit Ausnehmungen bzw. Eingriffsöffnungen 3 für den Eingriff der Gabel eines Hubstaplers und vier Seitenwänden 4, 6, 8,10. Der dargestellte Behälter 1 ist als nestbarer Behälter 1 ausgeführt, d.h. die vier Seitenwände 4, 6, 8 ,10 erweitern sich zur Behälteröffnung hin konisch, um ein Ineinandersetzen baugleicher Behälter 1 zu ermöglichen (siehe bspw. Fig. 2A). Genauer gesagt handelt es sich beim gezeigten Behälter 1 um einen sogenannten Drehstapelbehälter, der mit einem baugleichen Behälter entweder gestapelt oder genestet werden kann, je nach relativer Verdrehung der beiden baugleichen Behälter zueinander.

Der dargestellte Behälter 1 hat einen seine Behälteröffnung definierenden, vorkragenden und mit einem umlaufenden Rippenkranz strukturell verstärkten Behälterrand 12. Durch die Rippenstruktur des Behälterrandes 12 werden (hier nicht näher bezeichnete) zurückgesetzte Bereiche ausgebildet, die das Herausheben eines oder mehrerer Behälter 1 zur Vereinzelung aus einem Stapel ineinandergesetzter Behälter 1 mittels eines Hubstaplers ermöglichen. Gerade bei solchen Vereinzelungs-Operationen mit Hubstaplern kommt es häufig dazu, dass Stapel ineinandergesetzter Behälter 1 umgestoßen werden.

Die Seitenwand 4 weist einen Seitenwandrücksprung 5, die Seitenwand 6 einen Seitenwandrücksprung 7, die Seitenwand 8 Seitenwandrücksprünge 9 und die Seitenwand 10 einen Seitenwandrücksprung 11 auf.

Der Boden 2 weist untere Außenkanten 16, 18, 20 und 22 auf. Die untere Außenkante 16 erstreckt sich in an einem unteren Ende der Seitenwand 4, Die untere Außenkante 18 erstreckt sich in an einem unteren Ende der Seitenwand 6, die untere Außenkante 20 erstreckt sich in an einem unteren Ende der Seitenwand 8 und die untere Außenkante 22 erstreckt sich in an einem unteren Ende der Seitenwand 10. Die untere Außenkante 16 ist durch eine Kufe 17 und die untere Außenkante 18 ist durch eine Kufe 19 gebildet. Die Kufe 17 weist einen nach innen versetzten Kufenrücksprung 21 auf. Die Kufe 19 weist einen nach innen versetzten Kufenrücksprung 23 auf. Die beiden Kufenrücksprünge 21 und 23 sowie die beiden Seitenwandrücksprünge 5 und 7 sind jeweils rinnenförmig ausgebildet.

Die Seitenwandrücksprünge 5 und 7 erstrecken sich vom Behälterrand 12 nach unten bis zum Boden 2. Die Kufenrücksprünge 21 und 23 erstrecken sich jeweils von einer oberen Seite der jeweiligen Kufe 17 bzw. 19 zu einer Unterseite der jeweiligen Kufe 17 bzw. 19. Der Seitenwandrücksprung 5 geht bündig in den Kufenrücksprung 21 über, so dass beide zusammen eine nach innen versetzte, rinnenförmige Struktur bilden. Der Seitenwandrücksprung 7 geht bündig in den Kufenrücksprung 23 über, so dass beide zusammen eine nach innen versetzte, rinnenförmige Struktur bilden.

Durch die Kufenrücksprünge 21 und 23 weisen die Kufen 17 und 19 jeweils eine geschwungen Außenkontur auf. Wie aus den Figuren 1A und 9 hervorgeht, sind die Außenkanten 16 und 18 aufgrund der Kufenrücksprünge 5 und 7 s-förmig ausgebildet. Jeweilige Endabschnitte der unteren Außenkanten 16 und 18 der Kufen 17 und 19, sogenannte Kufenaußenkantenendabschnitte 25 und 27, sind derart ausgebildet, dass sich die Kufenaußenkantenendabschnitte 25 der Kufe 17 in einer gemeinsamen (imaginäre) Gerade erstrecken und dass sich Kufenaußenkantenendabschnitte 27 der Kufe 19 in einer gemeinsamen (imaginäre) Gerade erstrecken. Zwischen dem jeweiligen Kufenrücksprung 5 bzw. 7 und den entsprechenden Kufenaußenkantenendabschnitten 25 bzw. 27, genauer gesagt an Endbereichen der Kufenrücksprünge 5 bzw. 7, weisen die Außenkanten 16 und 18 der Kufen 17 und 19 s-förmige Abschnitte S auf.

Der Behälter 1 der Figuren 1A und 1B weist zudem jeweils in seinen Eckbereichen horizontal bzw. bodenparallel verlaufende Vorsprünge bzw. Rippen 13 auf, die tiefer als die Umlaufenden Rippenkränze des Behälterrandes 12 angeordnet sind und als Anschlag zur Begrenzung der Nesttiefe beim Ineinandersetzen mehrerer baugleicher Behälter 1 dienen.

An der Oberseite des Behälterrands 12 sind Auflagevertiefungen 42 vorgesehen. An der Unterseite der Kufen 17 und 19 sind Auflagebereiche 44 vorgesehen. Bei einer Stapelung eines baugleichen Palettenbehälters auf den Palettenbehälter 1 können die (unteren) Auflagebereiche der Kufen des baugleichen Palettenbehälters in die Auflagevertiefungen 42 eintauchen. Untere Flächen der Auflagevertiefungen 42 erstrecken sich in einer gemeinen Ebene. Untere Flächen 45 der Eingriffsöffnungen 3 erstrecken sich auch in einer gemeinsamen Ebene. Eine sich von der Oberseite des Behälterrands 12 bis zu einer unteren Fläche der Auflagevertiefung erstreckende Tiefe T der Auflagevertiefungen 42 des Palettenbehälters 1 ist derart bestimmt, dass sie kleiner oder gleich einem Abstand D zwischen der gemeinsamen Ebene der unteren Fläche 45 der Eingriffsöffnungen 3 des Palettenbehälters 1 und der gemeinsamen Ebene der unteren Flächen der Auflagebereiche 44 der Kufen 17 und 19 des Palettenbehälters 1 ist.

An einer Unterseite des Behälterrands 12 sind an den langen Seitenwänden 4 und 6 jeweils zwei Griffmulden 46 und an den kurzen Seitenwänden 8 und 10 jeweils eine Griffmulde 46 vorgesehen. Die Griffmulden 46 sind so orientiert, dass jeweils von unten in die Griffmulde 46 gegriffen werden kann.

An oberen Enden der Griffmulden 46 sind jeweils zwei Öffnung 48 vorgesehen, die sich von der Griffmulde aus in Richtung weg von dem durch den Boden 2 und die Seitenwände 4, 6, 8, 10 eingegrenzten Behälterinnenbereich erstrecken. Darüber hinaus sind die Öffnungen 48 derart ausgebildet, dass sie sich jeweils von der Griffmulde 46 auch teilweise nach oben erstreckt. Jede Griffmulde 46 ist jeweils durch eine u-förmig verlaufende Rippe der Rippenstruktur des Behälterrands 12 gebildet. Die jeweilige u-förmig verlaufende Rippe ist so orientiert, dass deren Öffnung nach unten gerichtet ist. An einen vom Behälterinnenbereich abgewandten Rand der jeweiligen u-förmigen Rippe schließt sich eine Außenwand an, die zusammen mit der u-förmig verlaufenden Rippe die Griffmulde 46 einhegt.

Die Figuren 2A, 2B und 2C veranschaulichen das Verhalten eines Stapels ineinandergesetzter Großladungsträger 1,1' beim Umkippen. Es wurde seitens der Anmelderin festgestellt, dass trägheitsbedingt und aufgrund des Spiels zwischen den einzelnen ineinandergesetzten Behältern 1 die Unterkante des vorkragenden Behälterrandes 12' des untersten Behälters 1' des Stapels oftmals den ersten Aufprallpunkt eines solchen Behälterstapels bildet. Dieser ist in der Regel nicht für solche Belastungen ausgelegt, wodurch es zum Bruch des Behälterrandes 12' kommt und der Behälter 1' unbrauchbar wird.

Wie in Figur 2B zu sehen ist, neigen die weiter oben im Stapel angeordneten Behälter 1 beim Umkippen dazu eher flach mit ihrem Behälterrand 12 auf dem Boden aufzutreffen. Figur 2C zeigt eine Endposition, in der der Stapel auf den Behälterrändern 12 der Behälter 1 zum Aufliegen kommt.

Zusammengefasst bekommt der Behälterrand 12 des untersten Behälters 1 eines umkippenden Stapels ineinandergesetzter Behälter 1 einen unverhältnismäßig großen Anteil der Aufprallwucht ab und der genaue Aufprall-Treffpunkt der einzelnen Behälter 1 variiert mit ihrer Position im Behälterstapel. Folglich ist es nur schwer möglich, den Behälterrand 12 auf diese Belastung auszulegen.

Aufgrund der vorstehend beschriebenen Problematik weist der Behälter 1 gemäß dem bevorzugten Ausführungsbeispiel der Erfindung eine Stoßauffangstruktur bzw. einen Stoßfänger 14 auf. Wie bspw. in Figur 2A gut zu erkennen ist, ist der Stoßfänger 14' derart unterhalb des Behälterrandes 12' und weit genug aus der Seitenwand vorspringend ausgelegt, dass beim Umkippen eines Stapels ineinandergesetzter Behälter 1 der Stoßfänger 14' des untersten Behälters 1' vor dessen Behälterrand 12A auf dem Boden aufprallt. Gleiches gilt für die etwas weiter oben im Stapel angeordneten Behälter 1. Der Behälter 1 gemäß dem bevorzugten Ausführungsbeispiel weist, vier solcher Stoßfänger 14 auf, die jeweils in Eckbereichen angeordnet sind und im Wesentlichen zwei gegenüberliegende Seitenwände 4, 6 des Behälters 1 abschirmen bzw. von diesen vorspringen (vgl. Fig. 1A).

Wie bspw. in der Seitenansicht der Figur 3 gut zu sehen ist, ist der Stoßfänger 14 als eine vom Behälterrand 12 zur Behälterunterseite hin beabstandete und im Profil über die Seitenwand 4, 6 vorragende Stoßauffangstruktur ausgebildet. Genauer gesagt springt der Stoßfänger so weit von der zugehörigen Behälteraußenseite vor, dass er eine gedachte Ebene E, die zwischen der unteren Außenkante 24, 26, 28, 30 des vorkragenden Behälterrandes 12 und der Außenkante 16, 18, 20, 22 des Bodens 2 bzw. zwischen der unteren Außenkante 24, 26 des vorkragenden Behälterrandes 12 und Kufenaußenkantenendabschnitte 25, 27 des Bodens 2 aufgespannt ist, durchstößt. Anders ausgedrückt ragt der Stoßfänger 14 soweit aus der Außenseite der zugehörigen Seitenwand 4, 6, 8 ,10 heraus, dass er über die gedachte Ebene E hinaus vorspringt und somit bei einem Umkippen (mit der Außenkante 16, 18, 20, 22 des Bodens 2 als Momentanpol) vor der unteren Außenkante 24, 26, 28, 30 des vorkragenden Behälterrandes 12 auf dem Boden aufkommt.

Wie in der Figur 3 gut zu sehen ist, ist der Stoßfänger 14 in Behälterhöhenrichtung nach unten zum Behälterrand 12 beabstandet und springt in bodenparaller Richtung so weit vor, dass er bündig mit einer Projektion A der Außenfläche des Behälterrandes 12 abschließt. Dies erfüllt zum einen den Zweck, dass der Stoßfänger die Außenmaße des Behälters 1 nicht unnötig vergrößert und zum anderen können so in einem umgekippten Behälterstapel Außenfläche des Behälterrandes 12 und der Stoßfänger 14 beide als Auflagepunkte dienen (siehe auch Fig. 2C).

Im Folgenden wird eine Reihe bevorzugter Ausführungsbeispiele für Stoßfänger 14 gemäß der vorliegenden Erfindung erläutert. Allen diesen Ausführungsformen gemein ist, dass sie durch ihre Gesamtstruktur oder durch vorbestimmte Prallabsorptionsabschnitte 32 dazu ausgelegt sind, Stöße zumindest teilweise zu absorbieren bzw. zu dissipieren. Mechanismen für eine solche Dissipation von Stoßenergie sind hauptsächlich innere Reibungsverluste bei elastischer Verformung und/oder bei der plastische Deformation von Bauteilen.

Der in den Figuren 3 und 4 dargestellte Stoßfänger 14 ist in seiner Grundstruktur als Hohlprofil ausgelegt und jeweils in den Eckbereichen des Behälters 1 angeordnet. Dabei schließt die besagte Hohlprofilform einen Hohlraum bzw. einen lichten Raum R zwischen der Seitenwand und dem Stoßfänger 14 ein. Der hohlprofilfömige Stoßfänger 14 ist stoffeinstückig an den Behälter 1 angeformt und stellt durch seine Gesamtstruktur bzw. durch den zur Wand hin eingeschlossenen lichten Raum R eine Elastizität sowie einen definierten Federweg / eine definierte Knautschzone zur Aufnahme von Aufprallkräften aus. Die Hohlprofilform des Stoßfängers 14 bildet an ihrem (von der abgeschrimten Seitenwand 4 aus gesehen) behälteraußenseitigen Ende einen definierten Stoßabschnitt 15 aus, in diesem Fall ein sich abgeflachten Endabschnitt. Von diesem Stoßabschnitt 15 aus gesehen, weitet sich die Struktur des Stoßfängers 14 (des Hohlprofils) in Richtung hin zum Behälter bzw. in Richtung hin zu einer Behältermittelebene M auf. Dies hat den Vorteil, dass Aufprallkräfte am Stoßabschnitt 15 definiert in den Stoßfänger 14 eingeleitet und dann auf eine größere Fläche verteilt und in den Behälter 1 eingeleitet werden können. Zudem unterstützt die sich aufweitende Hohlprofilstruktur eine definierte elastische Verformung des Stoßfängers 14.

Der hohlprofilförmige Stoßfänger 14 ist derart an den Behälter 1 angeformt, dass das Hohlprofil in Richtung der zur abgeschirmten Seitenwand 4, 6 angrenzenden Seitenwand 8, 10 offen ist. Dies ermöglicht eine gute Entformbarkeit bei der Fertigung in einem Kunststoff-Gussverfahren. Ein im Wesentlichen horizontal bzw. bodenparallel verlaufender unterer Anschnitt des Stoßfängers 14 (bzw. dessen Hohlprofilform) wird durch die Rippe 13 ausgebildet, die auch zur Begrenzung der Nesttiefe dient.

Fig. 5 zeigt eine Detailansicht eines hohlprofilförmigen Stoßfängers 14 gemäß einem zweiten Ausführungsbeispiel, der in seiner Form und Funktion ähnlich dem Stoßfänger 14 gemäß dem ersten Ausführungsbeispiel ist. Hauptunterscheidungsmerkmal des Stoßfängers 14 gemäß der zweiten Ausführungsform zur ersten Ausführungsform ist der abgerundete bzw. im Wesentlichen halbkreishohlprofilförmige Stoßabschnitt 15. Gegenüber dem abgeflacht gekrümmten Stoßabschnitt 15 gemäß der Ausführungsform der Figur 4 erzeugt die Halbkreisprofilform einen höheren Aufprallpunkt bei einem umkippen und somit eine vorteilhafte Krafteinleitung in die sich in Richtung hin zur Behältermittelebene M aufweitende Hohlprofilstruktur des Stoßfängers 14.

Der in Fig. 6 gezeigte Stoßfänger 14 gemäß einem dritten Ausführungsbeispiel der Erfindung weist wie der Stoßfänger 14 gemäß dem zweiten Ausführungsbeispiel einen runden/abgerundeten Stoßabschnitt 15 auf. Zusätzlich weist der Stoßfänger 14 gemäß einem dritten Ausführungsbeispiel an der unteren Hälfte seines halbkreisprofilförmigen Stoßabschnitts 15 einen in Richtung schräg vom Behälterinneren weg und nach unten weisenden Vorsprung 34 für eine definierte Krafteinleitung in den Stoßfänger 14 auf. Der halbkreisförmige Stoßabschnitt 15 ist oberhalb des Vorsprungs 34 mit reduzierter Materialstärke ausgeführt, um in diesem Bereich eine definierte Sollbruchstelle 35 bereitzustellen. Zudem weist der Stoßfänger 14 gemäß dem in Figur 6 gezeigten dritten Ausführungsbeispiel einen Federabschnitt 36 auf, über den er am Behälter 1 (hier am Behälterrand 12) aufgehängt ist, auf. Aufgrund der bereits durch den Federabschnitt 36 bereitgestellten federnden Aufhängung kann der Stoßfänger 14 gemäß dem dritten Ausführungsbeispiel mit einer sich weniger aufweitenden Hohlprofilstruktur ausgeführt werden.

Fig. 7 zeigt eine vierte Ausführungsform eines erfindungsgemäßen Stoßfängers 14. Dieser weist einen Prallabsorptionsabschnitt 38 in Form eines gefalteten Abschnitts 38 auf. Ähnlich vergleichbarer Strukturen in PkWs, ermöglicht die gefaltete Struktur eine definierte Verformung mit erhöhter Energiedissipation pro gestauchter Strecke. Der gefaltete Abschnitt 38 ist im gezeigten Ausführungsbeispiel in dem horizontal verlaufenden Abschnitt bzw. der Rippe 13 des hohlprofilförmigen Stoßfängers 14 und angrenzend zum Stoßabschnitt 15 angeordnet, um beim Aufprall auftretende Stoßkräfte möglichst direkt aufzunehmen.

Fig. 8 zeigt ein fünftes bevorzugtes Ausführungsbeispiel eines Stoßfängers 14, der in einem 2-Komponenten-Spritzgussverfahren gefertigt wird. In dieser Ausführungsvariante ist der vom Behälterinneren weg vorspringende Stoßabschnitt 15 des Stoßfängers 14 mit einem Elastomerabschnitt 40 beschichtet, welcher beim Aufprall auftretende Kräfte abfedert. Anders ausgedrückt ist zur besseren Stoßdämpfung ein Elastomer-Polster 40 an den Stoßfänger 14 behälteraußenseitig angeformt. In dieser Ausführungsform bildet folglich der Stoßabschnitt 15 per se den Prallabsorptionsabschnitt 32 aus.

### Bezugszeichen

- 1: Großladungsträger
- 2: Boden
- 3: Ausnehmung bzw. Eingriffsöffnung
- 4,6,8,10: Seitenwand
- 5, 7, 9, 11: Seitenwandrücksprung
- 12: Behälterrand
- 13: Rippe für Stapler-Eingriffsflächen bzw. Unterseite des Stoßfängers
- 14: Stoßfänger
- 15: Stoßabschnitt
- 16, 18, 20, 22: Außenkante des Bodens
- 17,19: Kufe
- 21, 23: Kufenrücksprung
- 24, 26, 28, 30: (untere) Außenkante des Behälterrandes
- 25, 27: Kufenaußenkantenendabschnitt
- 32: Prallabsorptionsabschnitt
- 34: Vorsprung
- 35: Sollbruchstelle
- 36: Federabschnitt
- 38: gefalteter Abschnitt
- 40: Elastomerabschnitt
- 42: Auflagevertiefung
- 44: Auflagebereiche
- 45: untere Fläche der Eingriffsöffnung
- 46: Griffmulde
- A: Projektion der Außenfläche
- D: Abstand zwischen der gemeinsamen Ebene der unteren Fläche der Eingriffsöffnungen und der gemeinsamen Ebene der unteren Flächen der Auflagebereiche
- E: Ebene
- M: Behältermittelebene
- R: lichter Raum
- S: s-förmiger Abschnitt
- T: Tiefe der Auflagevertiefung

## Patentansprüche

1. Palettenbehälter (1) mit
einem Boden (2),
Seitenwänden (4, 6, 8, 10), die sich vom Boden (2) aus nach oben zu einem umlaufenden Behälterrand (12) hin konisch und/oder in Stufen aufweitend erstrecken, und
Kufen (17, 19) mit jeweils zumindest zwei Eingriffsöffnungen (3), welche einen Eingriff einer Gabel eines Hubstaplers oder anderen Flurförderzeugs unterhalb des Bodens (2) ermöglichen, wobei der Boden (2) und die Seitenwände (4, 6, 8, 10) derart geformt sind, dass der Palettenbehälter (1) in einen gleich orientierten baugleichen Palettenbehälter nestbar ist und auf einen gegenüber dem Palettenbehälter (1) lediglich bezüglich einer Vertikalachse um 180° verdrehten baugleichen Palettenbehälter stapelbar ist,
wobei
die Außenkontur der Kufen der Außenkontur der Seitenwände (4, 6, 8, 10) folgt,
**dadurch gekennzeichnet, dass** die beiden Kufen (17, 19) jeweils eine Außenkante (16, 18) mit jeweils zumindest einem s-förmigen Abschnitt (S) aufweisen,
wobei jede der Außenkanten der Kufen zwei zueinander parallel versetzte geradlinige Abschnitte und einen die zueinander parallel versetzten Abschnitte verbindenden geschwungenen Übergangsabschnitt aufweist,
wobei die Form des s-förmigen Abschnitts einer jeweiligen Kufe der Form eines zum Boden parallelen Querschnitts eines Teils der benachbarten Seitenwand entspricht, und
wobei beide geradlinigen Abschnitte einer jeweiligen Kufe parallel zu einem Rand des Bodens sind und sich einer der geradlinigen Abschnitte näher am Behälterinnenbereich als der andere geradlinige Abschnitt erstreckt.

2. Palettenbehälter (1) gemäß Anspruch 1, **dadurch gekennzeichnet, dass** sich die zumindest zwei s-förmigen Abschnitte (S) der Außenkanten (16, 18) der Kufen (17, 19) in einer gemeinsamen Ebene erstrecken.

3. Palettenbehälter (1) gemäß Anspruch 2, **dadurch gekennzeichnet, dass** sich vom Boden (2) abgewandte Unterseiten der Kufen (17, 19) in der gemeinsamen Ebene der zumindest zwei s-förmigen Abschnitte (S) der Außenkanten (16, 18) der Kufen (17, 19) erstrecken.

4. Palettenbehälter (1) gemäß einem der Ansprüche 1 bis 3, **dadurch gekennzeichnet, dass** die Außenkanten (16, 18) der Kufen (17, 19) jeweils zwei sich in einer Gerade erstreckende Endabschnitte (25, 27) aufweisen.

5. Palettenbehälter (1) gemäß einem der Ansprüche 1 bis 4, **dadurch gekennzeichnet, dass**
an dem umlaufenden Behälterrand (12) Auflagevertiefungen (42) vorgesehen sind, in welche bei einer Stapelung eines baugleichen Palettenbehälters auf den Palettenbehälter (1) untere Auflagebereiche (44) der Kufen (17, 19) des baugleichen Palettenbehälters eintauchen können, und
in den Kufen (17, 19) jeweils die Eingriffsöffnungen (3) vorgesehen sind, welche einen Eingriff einer Gabel eines Hubstaplers oder anderen Flurförderzeugs quer zur jeweiligen Kufe (17, 19) ermöglichen, wobei
sich untere Flächen der Auflagevertiefungen (42) in einer gemeinen Ebene erstrecken,
sich untere Flächen (45) der Eingriffsöffnungen (3) in einer gemeinsamen Ebene erstrecken, und
eine Tiefe (T) der Auflagevertiefungen (42) des Palettenbehälters (1) derart bestimmt ist, dass sie kleiner oder gleich einem Abstand (D) zwischen der gemeinsamen Ebene der unteren Fläche (45) der Eingriffsöffnungen (3) des Palettenbehälters (1) und der gemeinsamen Ebene der unteren Flächen der Auflagebereiche (44) der Kufen (17, 19) des Palettenbehälters (1) ist.

6. Palettenbehälter (1) gemäß einem der Ansprüche 1 bis 5, **dadurch gekennzeichnet, dass** der umlaufende Behälterrand (12) nach außen hin vorkragend ausgebildet ist, insbesondere um zumindest 50 mm vorkragt, um den Eingriff einer Gabel eines Hubstaplers oder anderen Flurförderzeugs zu ermöglichen.

7. Palettenbehälter (1) gemäß Anspruch 6, **dadurch gekennzeichnet, dass** an einer Unterseite des Behälterrands zumindest eine Griffmulde (46) vorgesehen ist, die so orientiert ist, dass von unten in die Griffmulde (46) gegriffen werden kann.

8. Palettenbehälter (1) gemäß Anspruch 7, **dadurch gekennzeichnet, dass** an einem oberen Ende der zumindest einen Griffmulde (46) zumindest eine Öffnung (48) vorgesehen ist, die sich von der Griffmulde (46) aus in Richtung weg von einem durch den Boden (2) und die Seitenwände (4, 6, 8, 10) eingegrenzten Behälterinnenbereich erstreckt, so dass bei einer Kopfüberlagerung des Palettenbehälters (1) in der Griffmulde (46) gesammeltes Wasser zumindest teilweise zu einer Außenseite des Palettenbehälters (1) abführbar ist.

9. Palettenbehälter (1) gemäß Anspruch 8, **dadurch gekennzeichnet, dass** sich die zumindest eine Öffnung (48) von der Griffmulde (46) aus zumindest teilweise auch nach oben erstreckt.

10. Palettenbehälter (1) gemäß einem der Ansprüche 8 oder 9, **dadurch gekennzeichnet, dass** der vorkragende Behälterrand (12) als eine Rippenstruktur, insbesondere als eine Anzahl von Rippenkränzen, ausgebildet ist.

11. Palettenbehälter (1) gemäß Anspruch 10 , **dadurch gekennzeichnet, dass** die zumindest eine Griffmulde (46) durch eine u-förmig verlaufende Rippe der Rippenstruktur gebildet ist, deren Öffnung nach unten gerichtet ist und die einen vom Behälterinnenbereich abgewandten Rand aufweist, an welchen sich eine Außenwand anschließt, die zusammen mit der u-förmig verlaufenden Rippe die Griffmulde (46) einhegt.

12. Palettenbehälter (1) gemäß einem der Ansprüche 1 bis 11, **dadurch gekennzeichnet, dass** zumindest eine der Seitenwände (4, 6, 8, 10) an ihrer Außenseite einen Stoßfänger (14) aufweist, der in Behälterhöhenrichtung unterhalb des Behälterrandes (12) und vorzugsweise von diesem beabstandet angeordnet ist, und von besagter Außenseite zumindest so weit vorspringt, dass er eine Ebene, die zwischen einer Außenkante (16, 18, 20, 22) des Bodens (2) und einer Außenkante (24, 26, 28, 30) des Behälterrandes (20) der zumindest einen Seitenwand (4, 6, 8, 10) aufgespannt wird, tangiert oder schneidet, sodass bei einer Kippbewegung des Behälters (1) um die zugehörigen Außenkante (16, 18, 20, 22) des Bodens (2) der Stoßfänger (14) vor dem Behälterrand (12) auf einem ebenen Boden auftrifft und der dazu ausgelegt und angepasst ist, einen seitlich auf den Behälter (1) wirkenden Stoß unter elastischer und/oder plastischer Verformung zumindest teilweise zu dissipieren.

13. Palettenbehälter (1) gemäß Anspruch 12, **dadurch gekennzeichnet, dass** der Behälter vier Seitenwände (4, 6, 8, 10) hat und vier Stoßfänger (14) aufweist, die jeweils in Eckbereichen des Behälters angeordnet sind.

14. Palettenbehälter (1) gemäß einem der Ansprüche 12 oder 13, **dadurch gekennzeichnet, dass** eine Unterseite (13) des zumindest einen Stoßfängers (14) parallel zum Behälterrand (12) verläuft und das besagte Unterseite (13) einen Anschlag zur Begrenzung einer Nesttiefe beim Nesten mehrerer baugleicher Behälter (1) ausbildet.

## Claims

1. A pallet container (1) having
a bottom (2),
side walls (4, 6, 8, 10) which extend upwards from the bottom (2) towards a circumferential container rim (12) in a conical and/or stepped manner, and
skids (17, 19) each having at least two engagement openings (3) which allow engagement of a fork of a lift truck or another industrial truck under the bottom (2), wherein the bottom (2) and the side walls (4, 6, 8, 10) are shaped in such a way that the pallet container (1) is nestable in an identically constructed pallet container oriented in the same way and is stackable onto an identically constructed pallet container which is only rotated by 180° with regard to the pallet container (1) with respect to a vertical axis,
wherein the outer contour of the skids follows the outer contour of the side walls (4, 6, 8, 10),
**characterized in that**
the two skids (17, 19) each have an outer edge (16, 18) with at least one s-shaped portion (S) each,
wherein each of the outer edges of the skids has two mutually parallel, offset rectilinear portions and a curved transition portion connecting the mutually parallel, offset portions,
wherein the shape of the s-shaped portion of a respective skid corresponds to the shape of a cross-section, parallel to the bottom, of a part of the adjacent side wall, and
wherein the two rectilinear portions of a respective skid are parallel to a rim of the bottom and one of the rectilinear portions extends closer to the container interior than the other rectilinear portion.

2. The pallet container (1) according to claim 1, **characterized in that** the at least two s-shaped portions (S) of the outer edges (16, 18) of the skids (17, 19) extend in a common plane.

3. The pallet container (1) according to claim 2, **characterized in that** undersides of the skids (17, 19) facing away from the bottom (2) extend in the common plane of the at least two s-shaped portions (S) of the outer edges (16, 18) of the skids (17, 19).

4. The pallet container (1) according to one of claims 1 to 3, **characterized in that** the outer edges (16, 18) of the skids (17, 19) each have two end portions (25, 27) extending in a straight line.

5. The pallet container (1) according to one of claims 1 to 4, **characterized in that**
support recesses (42) are provided on the circumferential container rim (12), into which lower support regions (44) of the skids (17, 19) of the identically constructed pallet container can immerse when an identically constructed pallet container is stacked onto the pallet container (1), and
the engagement openings (3) are each provided in the skids (17, 19), said engagement openings (3) allowing engagement of a fork of a forklift truck or of another industrial truck transversely with respect to the respective skid (17, 19), wherein
lower surfaces of the support recesses (42) extend in a common plane,
lower surfaces (45) of the engagement openings (3) extend in a common plane, and
a depth (T) of the support recesses (42) of the pallet container (1) is determined to be less than or equal to a distance (D) between the common plane of the lower surface (45) of the engagement openings (3) of the pallet container (1) and the common plane of the lower surfaces of the support regions (44) of the skids (17, 19) of the pallet container (1).

6. The pallet container (1) according to one of claims 1 to 5, **characterized in that** the circumferential container rim (12) is configured to cantilever outwards, in particular by at least 50 mm, in order to allow the engagement of a fork of a lift truck or of another industrial truck.

7. The pallet container (1) according to claim 6, **characterized in that** at least one recessed grip (46) is provided at an underside of the container rim, said recessed grip (46) being oriented such that the recessed grip (46) can be gripped from below.

8. The pallet container (1) according to claim 7, **characterized in that** at least one opening (48) is provided at an upper end of the at least one recessed grip (46), said opening (48) extending from the recessed grip (46) in a direction away from a container interior region bounded by the bottom (2) and the side walls (4, 6, 8, 10), so that when the pallet container (1) is positioned upside down, water collected in the recessed grip (46) can be drained at least partially to an outside of the pallet container (1).

9. The pallet container (1) according to claim 8, **characterized in that** the at least one opening (48) also extends at least partially upwards from the recessed grip (46).

10. The pallet container (1) according to claim 8 or 9, **characterized in that** the cantilevered container rim (12) is formed as a ribbed structure, in particular as a number of ribbed wreaths.

11. The pallet container (1) according to claim 10, **characterized in that** the at least one recessed grip (46) is formed by a u-shaped rib of the rib structure, the opening of which is directed downwards and which has a rim facing away from the container interior region, said rim being adjoined by an outer wall, which together with the u-shaped rib encloses the recessed grip (46).

12. The pallet container (1) according to one of claims 1 to 11, **characterized in that** at least one of the side walls (4, 6, 8, 10) has a shock absorber (14) on its outer side, said shock absorber (14) being arranged in the container height direction below the container rim (12) and preferably spaced therefrom, and projecting from said outer side at least to such an extent that it is tangent to or intersects a plane spanning between an outer edge (16, 18, 20, 22) of the bottom (2) and an outer edge (24, 26, 28, 30) of the container rim (20) of the at least one side wall (4, 6, 8, 10), so that, in the event of a tilting movement of the container (1) about the associated outer edge (16, 18, 20, 22) of the bottom (2), the shock absorber (14) hits a flat bottom before the container rim (12), and which is configured and adapted to at least partially dissipate an impact acting laterally on the container (1) while undergoing elastic and/or plastic deformation.

13. The pallet container (1) according to claim 12, **characterized in that** the container has four side walls (4, 6, 8, 10) and comprises four shock absorbers (14), each of which is arranged in corner regions of the container.

14. The pallet container (1) according to one of claims 12 or 13, **characterized in that** an underside (13) of the at least one shock absorber (14) runs parallel to the container rim (12) and said underside (13) forms a stop for limiting a nest depth when nesting several identically constructed containers (1).

## Revendications

1. Contenant pour palette (1) comprenant
un fond (2),
des parois latérales (4, 6, 8, 10) qui s'étendent du fond (2) vers le haut en s'évasant de manière conique et/ou par étapes en direction d'un bord de contenant périphérique (12), et
des patins (17, 19) dotés respectivement d'au moins deux ouvertures de prise (3), qui permettent une mise en prise d'une fourche d'un chariot élévateur ou d'un autre chariot de manutention en dessous du fond (2), dans lequel le fond (2) et les parois latérales (4 6 8, 10) sont formés de telle manière que le contenant pour palette (1) peut être emboîté dans un contenant pour palette de même construction orienté de manière identique et peut être empilé sur un contenant pour palette de même construction orienté à 180° uniquement par rapport à un axe vertical par rapport au contenant pour palette (1),
dans lequel le gabarit extérieur des patins correspond au gabarit extérieur des parois latérales (4, 6, 8, 10), **caractérisé en ce que**,
les deux patins (17, 19) présentent respectivement un bord extérieur (16, 18) avec respectivement au moins une section (S) en forme de s,
dans lequel chacun des bords extérieurs des patins comporte deux sections rectilignes décalées parallèlement entre elles et une section de transition cintrée reliant les sections décalées parallèlement entre elles,
dans lequel la forme de la section en forme de s d'un patin respectif correspond à la forme d'une section transversale parallèle au fond d'une partie de la paroi latérale adjacente, et
dans lequel les deux sections rectilignes d'un patin respectif sont parallèles à un bord du fond et l'une des sections rectilignes se situe plus proche de la région intérieure de contenant que l'autre section rectiligne.

2. Contenant pour palette (1) selon la revendication 1, **caractérisé en ce que** les au moins deux sections (S) en forme de s des bords extérieurs (16, 18) des patins (17, 19) s'étendent dans un plan commun.

3. Contenant pour palette (1) selon la revendication 2, **caractérisé en ce que** les faces inférieures des patins (17, 19) opposées au fond (2) s'étendent dans le plan commun des au moins deux sections (S) en forme de s des bords extérieurs (16, 18) des patins (17, 19).

4. Contenant pour palette (1) selon l'une quelconque des revendications 1 à 3, **caractérisé en ce que** les bords extérieurs (16, 18) des patins (17, 19) présentent respectivement deux sections d'extrémité (25, 27) s'étendant en ligne droite.

5. Contenant pour palette (1) selon l'une quelconque des revendications 1 à 4, **caractérisé en ce que**
des renfoncements de support (42) sont prévus au niveau du bord de contenant périphérique (12), dans lesquels des régions de support inférieures (44) des patins (17, 19) du contenant pour palette de même construction peuvent s'enfoncer lors d'un empilage d'un contenant pour palette de même construction sur le contenant pour palette (1), et
dans les patins (17, 19) sont respectivement prévues les ouvertures de prise (3) qui permettent une mise en prise d'une fourche d'un chariot élévateur ou d'un autre chariot de manutention transversalement au patin respectif (17, 19), dans lequel
des surfaces inférieures des renfoncements de support (42) s'étendent dans un plan commun,
des surfaces inférieures (45) des ouvertures de prise (3) s'étendent dans un plan commun, et
une profondeur (T) des renfoncements de support (42) du contenant pour palette (1) est définie, de telle sorte qu'elle est inférieure ou équivalente à une distance (D) entre le plan commun de la surface inférieure (45) des ouvertures de prise (3) du contenant pour palette (1) et le plan commun des surfaces inférieures des régions de support (44) des patins (17, 19) du contenant pour palette (1).

6. Contenant pour palette (1) selon l'une quelconque des revendications 1 à 5, **caractérisé en ce que** le bord de contenant périphérique (12) est conçu en faisant saillie vers l'extérieur, notamment d'au moins 50 mm, pour permettre la mise en prise d'une fourche d'un chariot élévateur ou d'un autre chariot de manutention.

7. Contenant pour palette (1) selon la revendication 6, **caractérisé en ce qu'**au moins une cavité de préhension (46) est prévue au niveau d'une face inférieure du bord de contenant, laquelle est orientée de telle sorte qu'il est possible de venir en prise par dessous dans la cavité de préhension (46).

8. Contenant pour palette (1) selon la revendication 7, **caractérisé en ce qu'**au moins une ouverture (48) est prévue au niveau d'une extrémité supérieure de la au moins une cavité de préhension (46), laquelle ouverture s'étend en ressortant de la cavité de préhension (46) dans une direction éloignée d'une région intérieure de contenant délimitée par le fond (2) et les parois latérales (4, 6, 8, 10), de sorte qu'en cas de superposition par le haut du contenant pour palette (1), l'eau accumulée dans la cavité de préhension (46) peut être évacuée au moins partiellement vers une face extérieure du contenant pour palette (1).

9. Contenant pour palette (1) selon la revendication 8, **caractérisé en ce que** la au moins une ouverture (48) ressortant de la cavité de préhension (46) s'étend également au moins partiellement vers le haut.

10. Contenant pour palette (1) selon l'une des revendications 8 ou 9, **caractérisé en ce que** le bord de contenant (12) en saillie est conçu sous la forme d'une structure nervurée, en particulier sous la forme d'un nombre de brides nervurées.

11. Contenant pour palette (1) selon la revendication 10, **caractérisé en ce que** la au moins une cavité de préhension (46) est formée par une nervure en forme de u de la structure nervurée, dont l'ouverture est orientée vers le bas et qui présente un bord dirigé à l'opposé de la région intérieure du contenant, sur lequel se rattache une paroi extérieure qui préserve la cavité de préhension (46) conjointement avec la nervure en forme de u.

12. Contenant pour palette (1) selon l'une quelconque des revendications 1 à 11, **caractérisé en ce qu'**au moins une des parois latérales (4, 6, 8, 10) présente sur sa face extérieure un élément de butée (14) qui est disposé dans le sens de la hauteur du contenant en dessous du bord de contenant (12) et de préférence à distance de celui-ci, et dépasse de ladite face extérieure au moins de façon telle qu'il est tangent à, ou coupe, un plan qui est tendu entre un bord extérieur (16, 18, 20, 22) du fond (2) et un bord extérieur (24, 26, 28, 30) du bord de contenant (20) de la au moins une paroi latérale (4, 6, 8, 10), de sorte que dans le cas d'un mouvement de basculement du contenant (1) autour du bord extérieur correspondant (16, 18, 20, 22) du fond (2), l'élément de butée (14) entre en contact avant le bord de contenant (12) avec un sol plat et il est conçu et adapté pour réduire au moins partiellement un choc agissant latéralement sur le contenant (1) par déformation élastique et/ou plastique.

13. Contenant pour palette (1) selon la revendication 12, **caractérisé en ce que** le contenant comporte quatre parois latérales (4, 6, 8, 10) et quatre éléments de butée (14) qui sont agencés respectivement dans les coins du contenant.

14. Contenant pour palette (1) selon l'une des revendications 12 ou 13, **caractérisé en ce qu'**une face intérieure (13) du au moins un élément de butée (14) s'étend parallèlement au bord de contenant (12) et ladite face inférieure (13) forme une butée destinée à délimiter une profondeur d'emboîtement en cas d'emboîtement de plusieurs contenants (1) de même construction.
